# EUROPÄISCHE PATENTSCHRIFT

(11) **EP 0 831 426 B1**
(45) Veröffentlichungstag und Bekanntmachung des Hinweises auf die Patenterteilung: **16.04.2003**
(21) Anmeldenummer: 97116136.9
(22) Anmeldetag: 17.09.1997
(51) Int. Cl.: G07B 3/04, G07B 15/04, G07D 9/00

(54) **Spender für scheibenförmige Parktickets**
Dispenser for disc-shaped parking tickets
Distributeur pour tickets de parking en forme de disque

(30) Priorität: 19.09.1996 DE 19638285
(43) Veröffentlichungstag der Anmeldung: 25.03.1998
(73) Patentinhaber: Farmont Technik GmbH & Co. KG, D-40217 Düsseldorf (DE)
(72) Erfinder: Farmont, Hans, 40885 Ratingen (DE)
(74) Vertreter: Sparing - Röhl - Henseler Patentanwälte

(56) Entgegenhaltungen:
- WO-A-90/02389
- DE-U- 9 407 260
- GB-A- 2 185 341
- US-A- 4 342 384
- US-A- 5 484 334

## Beschreibung

Die Erfindung betrifft einen Spender für scheibenförmige Parktickets nach dem Oberbegriff des Anspruchs 1.

Aus der WO 90/02389 A ist ein gattungsgemäßer Spender für scheibenförmige Parktickets bekannt, bei dem die Parkticketfang- und -treibscheibe als eine Lochscheibe mit einer Mehrzahl konzentrisch angeordneter Löcher ausgebildet ist. Jede Lochscheibe bildet Taschen für die Aufnahme einer Mehrzahl übereinander angeordneter Tickets, wie dies in Fig. 2 dargestellt ist.

Aus der US-A-4 342 384 ist ein Verkaufsautomat bekannt, bei dem Geldmünzen mittels Transportbändern zwischen verschiedenen Stationen bewegt werden.

Aus dem G 94 07 260 U1 ist weiterhin ein Spender für scheibenförmige Parktickets, insbesondere zum Einbau in eine Einfahrtkontrollstation eines Parkhauses oder eines Parkgeländes bekannt. Der Spender bevorratet die Parktickets in einem Sammelbehälter und gibt zu Beginn eines Parkvorganges Parktickets aus diesem Vorratsbehälter an einzelne Benutzer aus. Dazu weist der Vorratsbehälter bodenseitig eine Fördervorrichtung auf, die die Parktickets vereinzelt in einen als Fallschacht ausgebildeten Transportkanal schiebt, der die Parktickets unter Schwerkraftwirkung zu einer Ausgabevorrichtung führt. Der Transport eines Parktickets durch den Fallschacht nimmt Zeit in Anspruch, so daß die auf einen Abruf erfolgende Ausgabe eines Parktickets zeitverzögert erfolgt, wodurch die Einfahrt in ein Parkhaus verlängert wird und dies kann dann zu unerwünschten Warte- und Fehlzeiten führen.

Aus der FR 22 66 229 ist eine Vorrichtung zur vereinzelten Ausgabe von scheibenförmigen Gegenständen bekannt, bei der ein Stapel übereinandergeschichteter Gegenstände auf einem nach vorn geneigten und aufwärtsverfahrbaren Boden angeordnet ist. Die scheibenförmigen Gegenstände stützen sich dabei vorderseitig gegen eine Fläche ab, die eine seitliche Ausgabeöffnung für den Austritt jeweils eines Gegenstandes aufweist. Der Stapel wird mittels des aufwärtsverfahrbaren Bodenschiebers gegen einen kopfseitigen Fühler verfahren, der das Anheben des Stapels bis zur Ausrichtung des jeweils zuoberstliegenden Gegenstands des Stapels steuert, so daß dann unter Schwerkraftwirkung der zuoberstliegende Gegenstand des Stapels durch die Ausgabeöffnung und unter Abtrennung von dem Stapel in eine Ausgabeschale gleitet. Eine solche Vorrichtung erfordert die Ausbildung von Stapelsäulen, wodurch die Aufnahmemenge an Gegenständen beschränkt ist. Ferner ist der Bodenschieber wiederholt mit neuen Stapeln aus übereinandergeschichteten Gegenständen zu bestücken, wozu der Bodenschieber immer wieder in seine Ausgangsstellung zurückbewegt werden muß. Eine kontinuierliche Ausgabe von scheibenförmigen Gegenständen ist deshalb mit dieser Vorrichtung nicht möglich.

Aufgabe der Erfindung ist es daher, einen Spender für scheibenförmige Parktickets zu schaffen, der dauerhaft und bedarfsbezogen eine zuverlässige Bereitstellung der für eine Ausgabe vorgesehenen Parktickets aus einem Vorrat erlaubt und dabei konstruktiv einfach aufgebaut ist.

Diese Aufgabe wird durch die Merkmale des kennzeichnenden Teils des Anspruchs 1 gelöst.

Hierdurch wird ein Spender geschaffen, der die aus einem Vorratsbehälter kommenden Parktickets vereinzelt und in einem Schubverband durch einen Transportkanal bewegt, der einen räumlichen Abstand zwischen dem Vorratsbehälter und der Ausgabevorrichtung überbrückt. Neben der räumlichen Überbrückung wird gleichzeitig eine Steighöhe überwunden, damit die Parktickets unter Schwerkraftwirkung in die Ausgabevorichtung bewegt werden und von dieser ausgegeben werden können.

Weitere Ausgestaltungen der Erfindung sind den Unteransprüchen und der nachfolgenden Beschreibung zu entnehmen.

Die Erfindung wird nachstehend anhand der in den beigefügten Abbildungen dargestellten Ausführungsbeispiele näher erläutert.
- Fig. 1a: zeigt schematisch und teilweise geschnitten eine Vorderansicht einer Ein- und Ausfahrtkontrollstation,
- Fig. 1b: zeigt schematisch eine der Ein- und Ausfahrtkontrollstation gemäß Fig. 1a zuschaltbare Parkschranke,
- Fig. 1c: zeigt schematisch eine seitliche Vorderansicht der Schubeinrichtung gemäß Fig. 1a,
- Fig. 2a: zeigt schematisch und teilweise geschnitten eine Vorderansicht einer Einfahrtkontrollstation,
- Fig. 2b: zeigt schematisch eine der Einfahrtkontrollstation gemäß Fig. 2a zuschaltbare Parkschranke,
- Fig. 2c: zeigt schematisch eine seitliche Vorderansicht der Schubeinrichtung gemäß Fig. 2a,
- Fig. 3: zeigt eine Unteransicht einer Parkticketfang- und -treiberscheibe,
- Fig. 4: zeigt einen Schnitt gemäß B-B der Fig. 3,
- Fig. 5: zeigt eine Draufsicht einer Führungsbahn einer Schubeinrichtung, die mit der Parkticketfang- und treiberscheibe gemäß Fig. 3 zusammenarbeitet,
- Fig. 6: zeigt einen Schnitt gemäß A-A der Fig. 5.

Das in Figur 1 dargestellte erste Ausführungsbeispiel einer Ein- und Ausfahrtkontrollstation für gebührenpflichtige Parkplätze umfaßt eine Einfahrtkontrollstation 1 und eine Ausfahrtkontrollstation 2, die in einem gemeinsamen Gehäuse 3 oder in benachbart stehende Gehäuse eingebaut sind. Das erste Ausführungsbeispiel betrifft demnach eine kombinierte Ein- und Ausfahrtkontrollstation, die wiederverwendbare Parktickets 4 ausgibt und zurücknimmt.

Die Parktickets 4 sind scheibenförmige Parktickets aus einem im wesentlichen steifen oder starren Material, insbesondere Kunststoff. Die äußere Gestalt der Parktickets 4 ist wählbar. Bevorzugt sind jedoch runde Parktickets 4, da deren Rollfähigkeit die Förderbarkeit verbessert. Die Dicke der Parktickets 4 oder deren Randgestaltung ist derart gewählt, daß die Parktickets eine Umfangslauf- und -kontaktfläche besitzen, die eine Breite von 2 bis 8 mm besitzt. Ferner ist in die Parktikkets 4 ein Identifikationselement und gegebenenfalls Kommunikationselement mit einer wählbaren Kennung eingebaut, die von der Ein- und Ausfahrtkontrollstation gelesen werden kann.

Die Ausfahrtkontrollstation 2 umfaßt eine ausfahrtseitige Rücknahmevorrichtung 5, die einen Fallschacht 6 umfaßt. Der Fallschacht 6 geht von einer Parkticketeingabeöffnung 7 aus, die sich in einer ausfahrtseitigen Gehäusewand 8 befindet, und besitzt solche Abmessungen, daß die Parktikkets 4 auf ihrer Umfangsfläche stehend oder rollend den Fallschacht 6 hinuntergleiten können und aus dieser Stellung nicht umfallen können.

Eine Bodenfläche 9 des Fallschachts 6 bildet für die Parktickets 4 dann eine Lauffläche.

An einem anfänglichen Abschnitt 10 des Fallschachts 6 ist eine Lese- und gegebenenfalls Kommunikationsvorrichtung 11 vorgesehen, mittels der ein von einem ausfahrenden Benutzer durch die Eingabeöffnung 7 eingeworfenes Parkticket 4 gelesen und gegebenenfalls beschrieben wird. Die Lese- und gegebenenfalls Kommunikationsvorrichtung 11 kann in bekannter Weise von einem Lesekopf, gegebenenfalls kombiniert mit einem Schreibkopf, gebildet werden. Die Lese- und gegebenenfalls Kommunikationsvorrichtung 11 ist an eine Steuereinrichtung 12 angeschlossen, die die Lesewerte zur Ansteuerung weiterer an die Steuereinrichtung 11 anschließbarer Vorrichtungen verarbeitet.

Flußabwärts der Stelle, wo die Lese- und gegebenenfalls Kommunikationsvorrichtung 11 angeordnet ist, ist eine Sperre 13 vorgesehen, mit der der Fallschacht 6 geschlossen oder freigegeben werden kann, um die Parktickets 4 während einer wählbaren Zeitspanne im Wirkungsbereich der Lese- und gegebenenfalls Kommunikationsvorrichtung 11 zu halten. Die Richtung der Verschiebbarkeit der Sperre 13 ist durch einen Doppelpfeil markiert. Die Stellung der Sperre 13 in der Freigabestellung ist gestrichelt dargestellt, die Stellung der Sperre 13 in der Blockierstellung ist mit durchgezogenen Linien dargestellt. Zur Betätigung der Sperre 13 ist diese an die Steuervorrichtung 12 angeschlossen.

Die Rücknahmevorrichtung 5 kann ferner einen Rückgabefallschacht 14 umfassen, der flußabwärts der Lese- und gegebenenfalls Kommunikationsvorrichtung 11 vom Fallschacht 6 abzweigt und zu einer Rückgabeöffnung 15 in der ausfahrtseitigen Gehäusewand 8 läuft. Von der Lese- und gegebenenfalls Kommunikationsvorrichtung 11 als nicht zur Ausfahrt berechtigende Parktickets 4 können über diesen Rückgabefallschacht 14 an einen Benutzer zurückgegeben werden. Für eine Umleitung eines in den Fallschacht 6 eingegebenen Parktickets 4 in diesen Rückgabefallschacht 14 ist eine Wippe oder ein Querstift 16 vorgesehen, deren oder dessen Schwenkbereich in und aus dem Fallschacht 6 durch einen Doppelpfeil markiert ist. Die Betätigung der Wippe 16 wird über die Steuereinrichtung 12 ausgelöst, wozu diese an die Steuereinrichtung 12 angeschlossen ist. Weiterhin kann an die Steuereinrichtung 12 auch eine eine Fahrbahn 17 überquerende Parkschranke 18 (vgl. Fig. 1b) angeschlossen sein, um deren öffnen und Schließen zu bewirken. Die Steuereinrichtung kann ferner an eine nicht dargestellte Kassenstation angeschlossen sein, um über diese die Ausfahrtberechtigung für ein Parkticket 4, insbesondere gekennzeichnet durch dessen Kennung, signalisiert zu bekommen.

Der Rücknahmevorrichtung 5 nachgeordnet ist mindestens eine Schubeinrichtung 19, die zu einem Spender 20 gehört, der hier eine Parkticketrückführvorrichtung bildet, die die Rücknahmevorrichtung 5 mit einer einfahrtseitigen Ausgabevorrichtung 40 verbindet. Der Spender 20 umfaßt neben der mindestens einen Schubeinrichtung 19 einen Transportkanal 21, der mit einem Einlaß 22 an einen Ausgang 23 der Schubeinrichtung 19 und mit einem Auslaß 24 an die einfahrtseitige Ausgabevorrichtung 21 anschließt. Dadurch, daß der Fallschacht 6 an der Schubeinrichtung 19 anschließt und damit die von den Benutzern zurückgegebenen Parktickets 4 der Schubeinrichtung 19 zuführt, kann diese die aufgenommen Parktickets 4 in den Transportkanal 21 fördern, der die Parktickets zur einfahrtseitigen Ausgabevorrichtung 40 leitet.

Die Schubvorrichtung 19 wird von einem Treibteller gebildet, wie in Fig. 1c dargestellt. Der Treibteller umfaßt eine kombinierte Parkticketvereinzelungs- und -treibereinrichtung 26 und einen aufgesetzten Vorratsbehälter 27 für die Aufnahme einer Mehrzahl Parktickets 4. Die Parkticketvereinzelungs- und -treibereinrichtung 26 bildet dabei einen Boden des Vorratsbehälters 27. Die Parkticketvereinzelungs- und -treibereinrichtung umfaßt eine Parkticketfangscheibe, die von einer Lochscheibe 28 (vgl. Fig. 3 und 4) gebildet wird, die drehbar über einer Führungsbahn 29 (vgl. Fig. 5 und 6) gelagert und mittels eines Motors 30 kontinuierlich oder schrittweise antreibbar ist.

Wie aus den Figuren 1c, 3 und 4 ersichtlich ist, besitzt die Lochscheibe 28 eine Mehrzahl konzentrisch angeordneter Löcher 31. Da gemäß dem beschriebenen Ausführungsbeispiel runde Parktickets 4 verwendet werden, handelt es sich bei den Löchern 31 um runde Ausnehmungen, deren Durchmesser den Durchmesser der Parktickets 4 geringfügig übersteigt, damit die Parktickets 4 in die Löcher 31 gleiten und durch diese hindurch in die darunterliegende Führungsbahn 29 fallen können. Die Lochscheibe 28 gemäß Fig. 1c unterscheidet sich von der Lochscheibe 28 gemäß Fig. 4 nur in bezug auf die Anzahl Löcher 31. Im übrigen sind die Lochscheiben 28 gleich aufgebaut, so daß bezüglich der Detailbeschreibung auf die in den Figuren 4 und 5 dargestellte Lochscheibe 28 verwiesen wird.

Neben einer Anzahl Löcher 31 weist die Lochscheibe 28 rückseitig vorspringende Führungsstege 32 auf, mit denen die Lochscheibe 28 in die Führungsbahn 29 eingreift. Die Führungsbahn 29, die von einer kurvenförmigen Nut gebildet wird, deren Verlauf der Kreisbewegung der konzentrisch angeordneten Löcher 31 folgt, besitzt eine Tiefe, die an die Dikke der Parktickets 4 angepaßt ist und zwar derart, daß die Parktickets 4 so von ihr aufgenommen werden, daß die eingefallenen Parktickets 4 nur noch von den Führungsstegen 32 erfaßt werden und damit ein Lochscheibenblatt 34, gegenüber dem die Führungsstege 32 rückseitg vorspringen, sich über in der Führungsbahn 29 geführten Parktickets 4 hinwegbewegen kann.

Die Führungsstege 32 umgeben jedes Loch 31 maulartig mit einer umfangsseitigen Maulöffnung 33, durch die ein Parkticket 4 ausgetragen werden kann. Ein von einem Loch 31 gefangenes Parkticket 4 fällt demnach durch das Loch 31 durch in die darunter angeordnete Führungsbahn 29 und wird bei einer Drehung der Lochscheibe 28 in Richtung eines Ausganges 23 von den maulartig das jeweilige Loch 31 umgebenden Führungsstegen 32 im Bereich des jeweiligen Loches 31 gehalten und mitbewegt. Der Drehsinn richtet sich nach der wählbaren Richtung des Ausganges 23.

Wie in den Fig. 1c und 5 dargestellt, endet die Führungsbahn 29 in einem Ausgang 23, der von einem Bogenausgang gebildet wird und einen hier geradlinigen Auslauf bildet. Dieser Ausgang 23 besitzt seitliche Begrenzungsränder 35, 36 für eine Zwangsführung der in der Führungsbahn 29 laufenden Parktickets in den Ausgang 23. Aufgrund der Drehbewegung der Lochscheibe 28 und der Zwangsführung in den Ausgang 23 werden die in der Führungsbahn laufenden Parktickets 4 durch die Maulöffnung 33 aus der Lochscheibe 28 herausbewegt.

Die Führungsbahn 29 hat also eine schleifenförmige Gestalt, wobei ein Schleifenbogen 37 an den Kreisbogen der Anordnung der Löcher 31 angeordnet ist und ein totes Ende 38 an einem wählbaren Schleifenbogenabschnitt vorgesehen ist, wobei dieses tote Ende 38 so gewählt ist, daß der Bogen 37, der die Fangstrecke für die Parktickets 4 in dem Vorratsbehälter 27 darstellt und damit für die Vereinzelung der Parktickets 4 sorgt, möglichst lang ist. Gemäß Fig. 5 liegt das tote Ende 38 benachbart zu dem Ausgang 23.

Wie in Fig. 3 und Fig. 4 dargestellt, umgeben die rückseitig vorspringenden Führungsstege 32 die Löcher 31 nicht nur maulartig, sondern umfassen auch randseitige, parallel der Umfangsfläche zwischen jeweils zwei Maulöffnungen 34 verlaufende zweite Führungsstege 39. Diese zweiten Führungsstege 39 bilden Schub- und Stützflächen für jeweils ein von der Lochscheibe 28 in den Ausgang 23 gefördertes Parkticket 4.

Wie insbesondere aus Fig. 1c ersichtlich, werden die Parktickets 4 nacheinander von der Lochscheibe 28 in den Ausgang 23 und von dort in den Transportkanal 21 bewegt. Die zweiten Führungsstege 39 bewirken, daß ein in den Ausgang 23 bewegtes Parkticket 4 bei einer Weiterdrehung der Lochscheibe 28 eine Schubbewegung für eine Vorwärtsbewegung erhält und dabei auch abgestützt wird. Sobald von der Lochscheibe 28 ein nächstes Parkticket 4 in den Ausgang bewegt wird, übt dieses neu in den Ausgang 23 eintretende Parkticket 4 eine Schubbewegung aus auf die bereits im Ausgang liegenden Parktickets 4 und wird selbst von den zweiten Führungsstegen 39 durch den Ausgang gefördert. In dem Ausgang 23 und dem anschließenden Transportkanal 21 wird hierdurch ein Schubverband 41 aus lose unter Schwerkraftwirkung hintereinander liegender Parktickets 4 gebildet, wobei das jeweils letzte von der Lochscheibe 28 in den Ausgang 23 geförderte Parkticket 4 das unterste Glied einer Schubreihe aus Parktickets 4 bildet, das die auftreffende Schubbewegung an den Schubverband 41 aus Parktickets 4 in dem Transportkanal 21 weitergibt, d. h. durch Vorwärtsbewegung des untersten Parktickets, wird der gesamte Schubverband 41 um eine Parkticketlänge 4 vorwärtsbewegt. Es wird folglich ein Parkticketmassenstrom durch den Transportkanal 21 gefördert. In Fig. 1c ist die Bewegungsrichtung des Schubverbandes 41 durch einen Pfeil dargestellt.

Vorteilhaft ist hierbei, wenn die Schubeinrichtung 19 eine Lochscheibe 28 aufweist, die aufrecht geneigt aufgestellt ist, wie in Fig. 1a dargestellt. Hierdurch wird das Fangen der Parktickets 4 durch die Lochscheibe 28 und damit deren Vereinzelung vereinfacht. Ferner kann dann der Ausgang 23 kopfseitig der Schubeinrichtung 19 angeordnet werden und eine Art Fallschacht bilden, was den Aufbau des Schubverbandes 41 verbessert.

Der an die Schubeinrichtung 19 anschließende Transportkanal 21 schließt mit mindestens einer Steigstrecke 42 an den Ausgang 23 der Schubeinrichtung 19 an, in der der Schubverband 41 sich vorwärtsbewegt. Die durch die Steigstrecke erreichte Höhensteigung wird vorzugsweise derart gewählt, daß der Auslaß 24 des Transportkanals die gespendeten Parktickets 4 auf einem Höhenniveau an die Ausgabevorrichtung 40 übergibt, daß die Parktickets 4 über einen in der Ausgabevorrichtung 40 vorgesehenen Fallschacht 43 ausgegeben werden können. Dieser Fallschacht 43 endet in eine Einfahrtausgabeöffnung 44 in der einfahrtseitgen Gehäusewand 45, wobei die Ausgabeöffnung 44 als auch die Rücknahmeöffnung 7 in vorzugsweise der gleichen benutzerfreundlichen Höhe liegen.

Der Querschnitt des Transportkanals 21 ist so gewählt, daß dieser die Parktickets in einer aufrechten, rollfähigen Lage führt, wie dies in Fig. 1a dargestellt ist. Die Längenführung des Transortkanals 21 ist wählbar, wobei Abschnitte mit unterschiedlicher Höhensteigung kombinierbar sind. Weiterhin können Kurvenabschnitte eingeschlossen sein.

Die Ausgabevorrichtung 40 ist ähnlich der Rückenahmevorrichtung 5 mit einer Lese- und gegebenenfalls Kommunikationsvorrichtung 46 ausgestattet, mittels der ein von einem einfahrenden Benutzer durch Betätigung einer Abruftaste 47 auszugebendes Parkticket 4 gelesen und gegebenenfalls beschrieben wird. Die Lese- und gegebenenfalls Kommunikationsvorrichtung 46, kann in bekannter Weise von einem Lesekopf, gegebenenfalls kombiniert mit einem Schreibkopf, gebildet werden. Die Lese- und gegebenenfalls Kommunikationsvorrichtung 46 ist an eine Steuereinrichtung 48 angeschlossen, die die Lesewerte zur Ansteuerung weiterer an die Steuereinrichtung 48 anschließbarer Vorrichtungen verarbeitet.

Flußabwärts der Stelle, wo die Lese- und gegebenenfalls Kommunikationsvorrichtung 46 angeordnet ist, ist eine Sperre 49 vorgesehen, mit der der Fallschacht 43 geschlossen oder freigegeben werden kann, um jeweils ein Parkticket 4 nur auf Abruf auszugeben. Die Richtung der Verschiebbarkeit der Sperre 49 ist durch einen Doppelpfeil markiert. Die Stellung der Sperre 49 in der Freigabestellung ist gestrichelt dargestellt, die Stellung der Sperre 49 in der Blockierstellung ist mit durchgezogenen Linien dargestellt. Zur Betätigung der Sperre 49 ist diese an die Steuervorrichtung 48 angeschlossen.

Die Steuereinrichtungen 12, 48 können zu einer gemeinsamen Steuereinrichtung zusammengefaßt sein. An mindestens eine Steuereinrichtung 12, 48, vorzugsweise die Steuereinrichtung 48 der Ausgabevorrichtung 40, ist auch der Antrieb 30 für die Betätigung der Schubeinrichtung 19 angeschlossen. Bedarfsbezogen und in Abhängigkeit von einem Füllstand in Ausgabevorrichtung 40, insbesondere in dem Fallschacht 43, kann die Schubeinrichtung 19 angesteuert und neue Parktickets von der Rücknahmevorrichtung 5 zur Ausgabevorrichtung 40 zurückgeführt werden. In dem Fallschacht 43 der Ausgabevorrichtung 40 kann dazu ein Füllstandswächter 50 vorgesehen sein, der ebenfalls an die Steuereinrichtung 48 angeschlossen ist. Die Rücknahme der Parktickets 4, deren Rückführung durch Betrieb der Schubeinrichtung 19 als auch die Ausgabe der Parktickets können derart aufeinander abgestimmt werden, daß ein kontinuierlicher Durchlauf der Parktickets 4 erreicht wird. Die Zwischenschaltung von Pufferstrecken und/oder Vorratsbehältern, insbesondere der Vorratsbehälter 27 der Schubeinrichtung 19, erhöht die Flexibilität der Anlage.

Die Verbindungen der Steuereinrichtungen 12, 48 mit den verschiedenen vorstehend beschriebenen Bauteilen sind gestrichelt dargestellt.

Gemäß einer Weiterbildung des ersten Ausführungsbeispiels der Figuren 1a bis 1c kann der Ausgabevorrichtung 40 ein Vorratsbehälter vorgeordnet sein, in den der Spender 20 fördert und aus dem die Ausgabevorichtung 40 bedarfsbezogen auszugebende Parktickets entnimmt.

Die beschriebene Ein- und Ausfahrtkontrollstation arbeitet wie folgt: Ein Parkkunde, der am Ende eines Parkvorganges ausfahren möchte, wirft sein zur Ausfahrt berechtigendes Parkticket 4 in die Ausfahrteingabeöffnung 7, wodurch es in den Fallschacht 6 der Rücknahmevorrichtung 5 gelangt. An der Lese- und gegebenenfalls Kommunikationsvorrichtung wird das Parkticket 4 gelesen, insbesondere seine Kennung. Liegt für diese Kennung der Steuereinrichtung 12 eine Ausfahrtberechtigung vor, so wird die Parkschranke 18 geöffnet und das zurückgenommene Parkticket 4 fällt über den Fallschacht 6 in den Spender 20 für die Ausgabevorrichtung 40 der Einfahrtkontrollstation 1.

Bedarfsbezogen werden aus diesem Vorratsbehälter 27 des Spenders 20 zurückgenommene Parktickets vereinzelt und in einem vorwärtsbewegbaren Schubverband unter Überwindung einer Höhendifferenz der Ausgabevorrichtung 40 zugeführt, von wo die zurückgegebenen Parktickets 4 bedarfsbezogen wieder ausgegeben werden können.

Die Figuren 2a bis 2c zeigen eine Einfahrtkontrollstation 1, die sich von der zuvor beschriebenen lediglich dadurch unterscheidet, daß diese nicht an eine Ausfahrtkontrollstation gekoppelt ist. Der Vorratsbehälter 27 des Spenders 20 wird hier manuell oder in sonstiger Weise chargenweise mit für eine Ausgabe vorgesehenen Parktickets 4 gefüllt. Die vorstehend beschriebene Arbeitsweise des Spenders 20 ist demnach unabhängig von der Art und Weise der Befüllung des Vorratsbehälters 27, aus dem der Spender 20 fördert.

Die Fig. 2b dargestellte Parkschranke 18 kann an die Steuereinrichtung 48 angeschlossen sein, die das öffnen und Schließen der Parkschranke 18 in Abhängigkeit von der Ausgabe eines Parktickets 4 steuert.

## Patentansprüche

1. Spender für scheibenförmige Parktickets mit einem Vorratsbehälter für Parktickets, einer Ausgabevorrichtung (40) für eine Parkticketentnahme und einer zwischen dem Vorratsbehälter und der Ausgabevorrichtung (40) laufenden Fördervorrichtung, wobei die Fördervorrichtung eine Schubeinrichtung (19) mit aufgesetztem Vorratsbehälter und einen mit einem Auslaß (24) an die Ausgabevorrichtung anschließenden, die Parktickets führenden Transportkanal (21) umfaßt, wobei der Transportkanal (21) mit mindestens einer Steigstrecke (42) an einen Ausgang (23) der Schubeinrichtung (19) anschließt zur Aufnahme eines Verbandes (41) aus unter Schwerkraftwirkung übereinanderliegenden Parktickets (4), gegen die von der Schubeinrichtung (19) aufgenommene, eine Schubbewegung auf das jeweilig unterste Reihenglied ausübende Parktickets (4) in und mittels eines Parkticket-Massenstroms durch den Transportkanal (21) förderbar sind, wobei die Schubeinrichtung (19) eine drehbare Parkticketfang- und -treibscheibe umfaßt, die die Parktickets (4) vereinzelt entlang einer mit einem Auslaufabschnitt (23) in den Transportkanal (21) endenden gekrümmten Führungsbahn (29) fördert, und wobei die Parkticketfangund -treibscheibe als eine Lochscheibe (28) mit einer Mehrzahl konzentrisch angeordneter Löcher (31) ausgebildet ist, wobei der Lochdurchmesser den Durchmesser der Parktickets (4) geringfügig übersteigt, **dadurch gekennzeichnet, daß** die Lochscheibe (28) an ihrer der Führungsbahn (29) zugewandten Rückseite maulartig um jedes Loch (31) vorspringende Führungsstege (33) mit einer randseitigen Maulöffnung (34) für eine Ausgabe eines Parktickets (4) aufweist und zwischen zwei Maulöffnungen (34) randseitige Führungsstege (39) vorgesehen sind, die die jeweils durch eines der Löcher (31) in die Führungsbahn (29) gefallenen, entlang dieser mittels der Lochscheibe (28) geführten und durch die Maulöffnung (34) ausgebbaren Parktickets (4) bei Drehung der Lochscheibe (28) jeweils in den Transportschacht (21) schieben, und die maulartigen Führungsstege (33) eine mindestens teilweise in die Führungsbahn (29) vorspringende Tiefe besitzen, die mindestens der Dicke der Parktickets (4) entspricht, so daß mittels der maulartigen Führungsstege (33) die durch ein jeweiliges Loch (31) hindurchgefallenen Parktickets (4) führbar und unter der Lochscheibe (28) hinweg in den Auslaufabschnitt (23) schiebbar sind.

2. Spender nach Anspruch 1, **dadurch gekennzeichnet, daß** der Transportkanal (21) Abmessungen aufweist, die ein Umkippen der Parktickets (4) aus einer aufrechten, rollfähigen Stellung bei ihrer Bewegung durch den Transportkanal (21) vermeiden.

3. Spender nach Anspruch 1 oder 2, **dadurch gekennzeichnet, daß** die Schubeinrichtung (19) als ein Treibteller mit einem aufgesetzten Vorratsbehälter (27) ausgebildet ist.

4. Spender nach einem der Ansprüche 1 bis 3, **dadurch gekennzeichnet, daß** der Treibteller eine Parkticket-Vereinzelungseinrichtung (26) umfaßt, die wiederholbar jeweils ein Parkticket (4) in den Transportkanal (21) fördert.

5. Spender nach einem der Ansprüche 1 bis 4, **dadurch gekennzeichnet, daß** die Schubeinrichtung (19) aufrechtgeneigt aufgestellt ist und der Transportkanal (21) kopfseitig anschließt.

6. Spender nach einem der Ansprüche 1 bis 5, **dadurch gekennzeichnet, daß** die Ausgabevorrichtung (40) eine Steuervorrichtung (48) umfaßt, die einen Motor (30) zur Betätigung der Schubeinrichtung (19) und gegebenenfalls einer Parkschranke (18) abhängig zur Ausgabe jeweils eines Parktickets (4) ein- und ausschaltet.

## Claims

1. Dispenser for disc-shaped car-park tickets, having a supply container for car-park tickets, having an issuing apparatus (40) for car-park-ticket removal, and having a conveying device running between the supply container and the issuing apparatus (40), it being the case that the conveying device comprises a pushing device (19), with supply container positioned thereon, and a transporting duct (21), which guides the car-park tickets and an outlet (24) of which adjoins the issuing apparatus, that at least one ascending section (42) of the transporting duct adjoins an outlet (23) of the pushing device (19) for receiving a group (41) of car-park tickets (4) which are located one above the other under the action of gravity and against which car-park tickets (4) which are received by the pushing device (19) and exert a pushing movement on the respectively lowermost car-park ticket in the group can be conveyed through the transporting duct (21) in and by means of a car-park-ticket stream that the pushing device (19) comprises a rotatable car-park-ticket-intercepting and-driving disc which conveys the car-park tickets (4) separately along a curved guide path (29) ending with a discharge section (23) into the transporting duct (21), and that the car-park-ticket-intercepting and-driving disc is designed as a perforated disc (28) with a plurality of concentrically arranged holes (31), the hole diameter slightly exceeding the diameter of the car-park tickets (4), **characterized in that** the perforated disc, on its rear side facing the guide path (28) has, guide webs (29) which project around each hole (33) in a mouth-like manner and have a border-side mouth opening (31) for discharging a car-park ticket (4), and there being provided between two mouth openings (34) border-side guide webs (39) which, when the perforated disc (28) rotates, push into the transporting shaft (21) in each case those car-park tickets (4) which have dropped through one of the holes (31) into the guide path( 29), are guided along the latter by means of the perforated disc (28) and can be discharged through the mouth opening (34), and (33) have the mouth-like guide webs (29) a depth which projects at least partially into the guide path (4) and corresponds at least to the thickness of the car-park tickets (4), with the result that the car-park tickets (4) which have dropped through a respective hole (31) can be guided, and pushed beneath the perforated disc (28) into the discharge section (23), by means of the mouth-like guide webs (33).

2. Dispenser according to Claim 1, c.i.t. the transporting duct (21) has dimensions which make it possible to avoid the situation where the car-park tickets (4) tip over from an upright, reliable position as they move through the transporting duct (21).

3. Dispenser according to Claim 1 or 2, c.i.t. the pushing device (19) is designed as a driving plate with a supply container (27) positioned thereon.

4. Dispenser according to one of Claims 1 to 3, c.i.t. the driving plate comprises a car-park-ticket-separating device (26) which repeatedly conveys in each case one car-park ticket (4) into the transporting duct (21).

5. Dispenser according to one of Claims 1 to 4, c.i.t. the pushing device (19) is set up in an obliquely upright manner and the transporting duct (21) follows at the top end.

6. Dispenser according to one of Claims 1 to 5, c.i.t. the issuing apparatus (40) comprises a control c.i.t. the issuing apparatus (40) comprises a control device (48) which switches a motor (30) on and off for actuating the pushing device (19) and, if appropriate, a parking barrier (18) in dependence on the issuing of in each case one car-park ticket (4).

## Revendications

1. Distributeur pour des jetons de parking en forme de plaquette avec un magasin de stockage des jetons de parking, un dispositif de sortie (40) pour délivrer un jeton de parking et un dispositif de transfert s'étendant entre le magasin et le dispositif de sortie (40), ledit dispositif de transfert comprenant un dispositif de poussée (19) au dessus duquel est disposé un réservoir accumulateur et un conduit de transfert (21) raccordé au dispositif de sortie avec une sortie (24), guidant les jetons de parking, le conduit de transfert (21) ayant au moins une section montante (42) et faisant suite à une sortie (23) du dispositif de poussée (19) pour recevoir une série (41) de jetons de parking (4) situés les uns au-dessus des autres sous l'effet de la pesanteur, à l'encontre de laquelle des jetons de parking (4) reçus par le dispositif de poussée (19) et exerçant un mouvement de poussée sur l'élément de la série le plus bas peuvent être mus par déplacement de l'ensemble des jetons dans le conduit de transfert (21), le dispositif de poussée (19) comprenant un disque rotatif de saisie et d'entraînement des jetons qui déplace les jetons de parking (4) un par un le long d'un chemin de guidage courbe (29) se terminant par une section de sortie (23) dans le conduit de transfert (21), et le disque de saisie et de poussée des jetons de parking étant constitué par un disque perforé (28) avec une pluralité de trous (31) disposés de manière concentrique, le diamètre des trous dépassant légèrement le diamètre des jetons (4), **caractérisé en ce que** le disque perforé (28) présente, sur sa face arrière tournée vers le chemin de guidage (29), des entretoises de guidage (33) faisant saillie autour de chaque trou (31) à la manière d'une fourche avec une ouverture (34) à la périphérie du disque destinée à la sortie d'un jeton de parking (4) et **en ce qu'**il est prévu, entre deux ouvertures de fourche (34), à la périphérie, des entretoises de guidage (39) qui poussent dans le conduit de transfert (21), lors de la rotation du disque perforé (28), les jetons de parking (4) tombés dans le chemin de guidage (29) par l'un des trous (31), guidés le long de celui-ci au moyen du disque perforé (28) en vue de sortir par l'ouverture de la fourche (34) et **en ce que** les entretoises de guidage en forme de fourche (33) possèdent une profondeur dépassant au moins partiellement dans le chemin de guidage (29) et correspondant au moins à l'épaisseur du jeton de parking (4), de sorte que, au moyen des entretoise de guidage en forme de fourche (33), les jetons de parking (4) tombés à travers un trou (31) puissent être guidés et poussés sous le disque perforé (28) jusque dans la section de sortie (23).

2. Distributeur selon la revendication 1, **caractérisé en ce que** le conduit de transfert (21) présente des dimensions qui évitent le basculement des jetons de parking (4) de leur position verticale où ils sont susceptibles de rouler, lors de leur déplacement dans le conduit de transfert (21).

3. Distributeur selon la revendication 1 ou 2, **caractérisé en ce que** le dispositif de poussée (19) est constitué par un plateau de poussée avec un réservoir de stockage (27) disposé au dessus.

4. Distributeur selon l'une des revendications 1 à 3, **caractérisé en ce que** le plateau de poussée comprend un dispositif de séparation des jetons (26) qui transfère de manière répétée chaque fois un jeton de parking (4) dans le conduit de transfert (21).

5. Distributeur selon l'une des revendications 1 à 4, **caractérisé en ce que** le dispositif de poussée (19) est disposé relevé avec une légère inclinaison et le conduit de transfert (21) lui fait suite en partie supérieure.

6. Distributeur selon l'une des revendications 1 à 5, **caractérisé en ce que** le dispositif de sortie (40) comprend un dispositif de commande (48) qui met en marche et arrête un moteur (30) servant à actionner le dispositif de poussée (19) et, éventuellement, une barrière de parking (18) consécutivement à la délivrance d'un jeton de parking (4).
